# EUROPÄISCHE PATENTSCHRIFT

(11) **EP 1 060 888 B1**
(45) Veröffentlichungstag und Bekanntmachung des Hinweises auf die Patenterteilung: **21.05.2003**
(21) Anmeldenummer: 00107021.8
(22) Anmeldetag: 31.03.2000
(51) Int. Cl.: B41F 35/00

(54) **Reinigungsvorrichtung für die graphische Industrie**
Cleaning device for the graphic industry
Dispositif de nettoyage pour l'industrie graphique

(30) Priorität: 03.05.1999 DE 19920231
(43) Veröffentlichungstag der Anmeldung: 20.12.2000
(73) Patentinhaber: Baldwin Germany GmbH, 86165 Augsburg (DE)
(72) Erfinder: Langenmayr, Manfred, 86420 Diedorf (DE); Grinzinger, Bernhard, 86154 Augsburg (DE)
(74) Vertreter: Vetter, Ewald Otto, Dipl.-Ing.

(56) Entgegenhaltungen:
- US-A- 4 344 361

## Beschreibung

Die Erfindung betrifft eine Reinigungsvorrichtung zum Reinigen einer laufenden Schmutzfläche in einer Maschine der graphischen Industrie gemäß dem Oberbegriff von Anspruch 1.

Eine Reinigungsvorrichtung dieser Art ist aus der US 4 344 361 (DE 30 05 469 C2) bekannt.

Schmutzflächen in Maschinen der graphischen Industrie, insbesondere in Druckmaschinen, sind die verschiedenen Zylinder wie beispielsweise Gummituchzylinder, Plattenzylinder und Gegendruckzylinder, jedoch auch zu bedruckende Papierbahnen und Papierbögen. Der Schmutz von Papierbahnen und Papierbögen besteht insbesondere aus Papierstaub, welcher zur Erzielung einer guten Druckqualität vor dem Bedrucken entfernt werden sollte.

Während der Reinigung von Zylindern, insbesondere beim Reinigen von Gummituchzylindem und Plattenzylindern, wird auch das Druckbild von der Mantelfläche dieser Zylinder abgewischt. Dadurch kann während des Reinigungsvorganges die Papierbahn nicht bedruckt werden, sie läuft jedoch weiterhin durch die Maschine, weil die Maschine nicht abgestellt wird. Die während des Reinigungsbetriebes durch die Maschine laufenden Papierabschnitte sind Abfall (Makulatur). Während des Reinigungsbetriebes muß das Reinigungstuch, normalerweise ein feuchtes Waschtuch, mehrmals an die zu reinigende Schmutzfläche angelegt und wieder abgehoben werden, damit im abgehobenen Zustand das Reinigungstuch weiter transportiert und sein verschmutzter Tuchabschnitt durch einen sauberen Tuchabschnitt im Bereich zwischen dem Andrückelement und der zu reinigenden Schmutzfläche ersetzt werden kann. Das Reinigungstuch kann ein vorgefeuchtetes Tuch sein oder dem intermittierenden Vorschub des Reinigungstuches entsprechend intermittierend in dem Tuchabschnitt befeuchtet werden, welcher zwischen das Andrückelement und die zu reinigende Schmutzfläche eingeführt wird. Zum schnellen Trocknen einer mit einem feuchten oder nassen Waschtuch gereinigten Zylinderfläche ist es auch bekannt, nach dem Waschvorgang einen trockenen Reinigungstuchabschnitt durch das Andrückelement an die gewaschene Zylinderfläche anzudrücken. Daraus ist ersichtlich, daß während des Waschbetriebes das Waschtuch durch das Andrückelement mehrmals an die zu reinigende Schmutzfläche angedrückt und davon wieder abgehoben werden muß.

Durch die Erfindung soll die Aufgabe gelöst werden, die für den Reinigungsbetrieb erforderliche Zeit zu verkürzen.

Diese Aufgabe wird gemäß der Erfindung durch die kennzeichnenden Merkmale von Anspruch 1 gelöst.

Weitere Merkmale der Erfindung sind in den Unteransprüchen enthalten.

Die Erfindung kann auch für Reinigungsvorrichtungen verwendet werden, welche in einer Maschine der graphischen Industrie, insbesondere in einer Druckmaschine, automatisch gesteuert wechselweise je einem von zwei oder von mehreren Zylindern zugeordnet werden, um diese nacheinander zu reinigen. Für diesen Fall besteht gemäß der Erfindung die Möglichkeit, das Überdruckventil und/oder den Ausgangsdruck des Druckreglers automatisch den wechselnden Betriebsbedingungen anzupassen.

Die Erfindung wird im folgenden mit Bezug auf die Zeichnung anhand einer bevorzugten Ausführungsform als Beispiel beschrieben. In der Zeichnung zeigt
- Fig. 1: schematisch eine Reinigungsvorrichtung nach der Erfindung zum Reinigen einer laufenden Schmutzfläche in einer Maschine der graphischen Industrie,
- Fig. 2: schematisch eine weitere Ausführungsform einer Reinigungsvorrichtung nach der Erfindung.

Fig. 1 und 2 zeigen eine Reinigungsvorrichtung nach der Erfindung zum Reinigen einer laufenden Schmutzfläche in einer Maschine der graphischen Industrie. Die Schmutzfläche kann eine Papierbahn, ein Papierbogen oder ein Zylinder einer Druckmaschine sein, insbesondere ein Gummituchzylinder, Druckplattenzylinder oder Gegendruckzylinder.

Fig. 1 und 2 zeigen einen Zylinder 2 mit einer zu reinigenden Fläche 4, welch letztere im folgenden als Schmutzfläche bezeichnet wird.

Der zu reinigenden zylindrischen Schmutzfläche 4 des Zylinders 2 liegt mit kleinem Abstand achsparallel ein Waschbalken 5 gegenüber, welcher achsparallel zum Zylinder 2 einen Träger 7 und eine von diesem getragene Gummilippe 6 aufweist. Sie bilden zwischen sich eine pneumatische Druckkammer 8 zum Aufblasen und damit zum Anstellen der Gummilippe 8 an die Schmutzfläche 4.

Über die Gummilippe 6 erstreckt sich ein Tuchabschnitt 18 eines Reinigungstuches 10, welches intermittierend jeweils dann um eine vorbestimmte Strecke von einer Saubertuchrolle 12 auf eine Schmutztuchrolle 14 transportierbar ist, wenn das Reinigungstuch entsprechend Fig. 1 von der Schmutzfläche 4 abgestellt (entfernt) ist.

Das Reinigungstuch 10 kann vorgefeuchtet und/oder durch eine Befeuchtungsvorrichtung 16 befeuchtet werden, bevor es in den Zwischenraum zwischen der Gummilippe 6 und der Schmutzfläche 4 transportiert wird.

Durch Beaufschlagen des Druckraumes 8 mit Druckluft bewegt die Gummilippe 6 den Waschtuchabschitt 18 des Reinigungstuches 10 zu der Schmutzfläche 4 und drückt ihn an diese Schmutzfläche 4. Durch Entlüften der Druckluft aus dem Druckraum 8 wird der Reinigungstuchabschnitt 18 wieder von der Schmutzfläche 4 abgehoben durch die sich jetzt elastisch zusammenziehende Gummilippe 6 und durch die Spannung des Reinigungstuches 10.

An den Druckraum 8 ist eine pneumatische Druckleitung 20 angeschlossen, welche durch eine Ventilanordnung 22, 24 wechselweise mit einer Druckluftquelle 26 oder mit einem Druckentlastungsauslaß 28 verbindbar ist und welche auf der mit dem Druckraum 8 verbundenen Seite der Ventilanordnung 22, 24 mit einem Druckschalter 31 gemäß Fig. 1 oder einem Überdruckventil gemäß Fig. 2 versehen ist.

Der Druckschalter 31 bzw. das Überdruckventil 30 ist auf einen zum Anstellen und Andrücken des Reinigungstuches 10 an die Schmutzfläche 4 geeigneten Druck eingestellt. Der Druck der Druckluftquelle 26 ist durch einen Druckregler 32 auf einen wesentlich höheren Druck als der Schaltdruck des Überdruckventils 30 bzw. des Druckschalters 31 eingestellt.

Dadurch wird der Druckraum 8 mit dem höheren Druck der Druckluftquelle 26 schnell gefüllt und das Andrückelement bzw. die Gummilippe 6 schnell an die Schmutzfläche 4 angestellt, wobei jedoch der Druck im Druckraum 8 durch den am Druckschalter 31 bzw. Überdruckventil 30 eingestellten Druck begrenzt wird.

Die Ventilanordnung 22, 24 kann ein einziges Ventil mit entsprechenden Umschaltmöglichkeiten sein oder entsprechend Fig. 1 und 2 aus zwei Ventilen 22 und 24 bestehen. Das eine Ventil 22, welches das Druckluftzufuhrventil darstellt, ist in der Druckleitung 20 zwischen dem Druckregler 32 und der Druckkammer 8 angeordnet. Das andere Ventil 24, welches ein Entlüftungsventil zur Entlüftung in die Atmosphäre ist, kann direkt an den Druckraum 8 oder zwischen diesem und dem Druckluftzufuhrventil 22 an die Druckleitung 20 angeschlossen sein.

Der Druckschalter 31 bzw. das Überdruckventil 30 kann an den Druckraum 8 oder zwischen diesem und dem Druckluftzufuhrventil 22 an die Druckleitung 20 angeschlossen sein.

Der Ausgangsdruck des Druckreglers 32 kann beispielsweise auf 2 bar eingestellt sein. Der Druck zum Öffnen des Überdruckventils 30 bzw. zum Schalten des Druckschalters 31 kann beispielsweise auf 0,6 bar eingestellt sein.

Eine elektrische Steuereinrichtung 34, welche vorzugsweise einen Prozessor und Programme enthält, steuert die beiden Ventile 22 und 24 der Ventilanordnung in Abhängigkeit von vorbestimmten Maschinenbedingungen.

Beispielsweise kann immer nach vorbestimmten Druckbetriebs-Zeiten ein Waschbetrieb gestartet werden, während welchem der Druckbetrieb eingestellt ist, jedoch der Zylinder 2 weiterhin rotiert und zu bedruckendes Papier weiterhin durch die Maschine transportiert wird. Während des Waschbetriebes wird die Gummilippe 6 mehrmals an die Schmutzfläche 4 des Zylinders 2 angestellt und wieder abgestellt, wobei das Reinigungstuch intermittierend jeweils stillsteht, wenn es an die rotierende Schmutzfläche 4 angedrückt ist. Das Reinigungstuch 10 wird jeweils nur um einen vorbestimmten Tuchabschnitt 18 weiter transportiert, wenn es entsprechend Fig. 1 und 2 nicht an der rotierenden Schmutzfläche 4 anliegt. Nach mehrmaligem Anlegen jeweils eines anderen Tuchabschnittes 18 an die Schmutzfläche 4, wobei das Reinigungstuch 10 jeweils von der Befeuchtungsvorrichtung 16 mit Wasser oder einer anderen Flüssigkeit befeuchtet wurde, kann ein Trocknungsvorgang durchgeführt werden, bei welchem ein trockener Reinigungstuchabschnitt 18 an die gereinigte Schmutzfläche 4 angelegt wird.

Die Erfindung ermöglicht es auch, den Waschbalken 5 wechselweise an die zylindrische Oberfläche von zwei oder mehr Zylindern 2 anzustellen, um diese nacheinander zu reinigen. Wenn dabei unterschiedliche Abstände zwischen der Gummilippe 6 und den zu reinigenden Schmutzflächen 4 vorgesehen sind, kann der größere oder kleinere Abstand der Gummilippe 6 von der zu reinigenden Schmutzfläche 4 durch entsprechende Einstellung des Druckes am Druckregler 32 überbrückt werden, und/oder durch entsprechende Einstellung des Druckschalters 31 bzw. des Überdruckventils 30, bei welchem er schalten soll zum Entlüften. Diese von den Maschinenbedingungen abhängige wahlweise Veränderung der Drücke am Ausgang des Druckreglers 32 und/oder des Entlüftungs-Schaltdruckes am Druckschalter 31 bzw. am Überdruckventil 30 kann durch die Steuereinrichtung 34 erfolgen.

Ein Waschbalken 5 mit einer Gummilippe 6 ist aus dem Stand der Technik bekannt, beispielsweise aus der genannten US 4 344 361. Ferner sind aus dem Stand der Technik auch Waschbalken bekannt, welche anstelle einer aufblasbaren Gummilippe mehrere pneumatisch verstellbare Zylinder haben, welche gegen ein flexibles Element drücken, welches ähnlich der Gummilippe 6 zum Andrücken eines Reinigungstuches an eine Schmutzfläche angeordnet ist. Anstelle einer Gummilippe 6 kann auch ein in Umfangsrichtung vollkommen geschlossener Schlauch verwendet werden. Die Erfindung ist auch für solche Ausführungsformen verwendbar.

Ferner ist die Erfindung nicht nur zum Reinigen von zylindrischen Oberflächen von Zylindern verwendbar, sondern auch zum Reinigen von bewegten Papierbahnen und Papierbögen, insbesondere um von ihnen Papierstaub abzuwischen.

Die in Fig. 1 und 2 gezeigte Bewegungsrichtung 36 des Reinigungstuches 14 und die Bewegungsrichtung 38 der Schmutzfläche 4 sind nur als Beispiel zu verstehen. Die Bewegungsrichtungen können auch umgekehrt sein oder in gleicher Richtung gehen. Wesentlich ist lediglich, daß zwischen dem Reinigungstuch 10 und der zu reinigenden Schmutzfläche 4 eine Relativbewegung stattfindet.

Ein anderes Manometer 40 zeigt den am Druckregler 32 eingestellten Ausgangsdruck an. Ein Manometer 42 zeigt den Pneumatikdruck in dem Druckraum 8 an.

Anstelle eines trockenen oder bedarfsweise befeuchteten Reinigungstuches 14 kann ein vorbefeuchtetes Reinigungstuch 14 verwendet werden, welches bereits auf der Saubertuchrolle 12 feucht ist.

Im folgenden werden Details von Fig. 1 beschrieben.

Die Druckluftquelle 26 ist normalerweise ein Druckluftnetz in einer Druckerei, welche einen Luftdruck von z. B. 6 bar hat. Der Druckluftzufuhrweg 20 von der Druckluftquelle 26 zum Druckraum 8 des Andrückelements 6 enthält in Druckluftzufuhrrichtung nacheinander den Druckregler 32 zur Reduzierung des Netzdruckes von z. B. 6 bar auf z. B. 2 bar oder 1,5 bar, das in Fig. 1 in Schließstellung gezeigte Belüftungs-Ventil 22 (Druckluftzufuhr-Ventil), ein Schnellentlüftungsventil 44 und den Druckschalter 31.

Das Schnellentlüfungsventil hat einen Drucklufteingang "P", einen Druckluftausgang "A", und einen Entlüftungsausgang "R" mit einem Schalldämpfer 45.

Die von der Druckquelle 26 zugeführte Druckluft strömt vom Belüftung-Ventil 22 durch den Drucklufteingang "P" zum Druckluftausgang "A" des Schnellentlüftungsventils 44. Der Entlüftungsausgang "R" wird dabei verschlossen. Wenn zum Entlüften des Druckraumes 8 der Druck der Druckluft am Drucklufteingang "P" durch Umschalten des Entlüftungsventils 24 von einer Schließstellung in die in Fig. 1 gezeigte Offenstellung unter einen vorbestimmten Wert abfällt, dann wird automatisch auch der Druckluftausgang "A" über den Entlüftungsausgang "R" und den Schalldämpfer 45 entlüftet. Dadurch erreicht man eine schnellere Entlüftung des Druckraumes 8, als wenn die Entlüftung des Druckraumes 8 nur über das Entlüftungs-Ventil 24 erfolgen würde.

Das Belüftungs-Ventil 22 hat einen an den Ausgang des Druckreglers 32 angseschlossenen Drucklufteingang 48 und einen an den Drucklufteingang "P" des Schnellentlüftungsventils 44 angeschlossenen Druckluftausgang 50. Der Entlüftungseingang 46 des Entlüftungs-Ventils 24 ist an den Abschnitt 20-3 des Druckluftzufuhrweges 20 angeschlossen, welcher den Ausgang 50 des Belüftungs-Ventils 22 mit dem Drucklufteingang "P" des Schnellentlüftungsventils 44 verbindet. Der Druckentlastungsauslaß 28 des Entlüftungsventils 24 kann auch mit einem Schalldampfer 45 versehen sein.

Das Belüftungs-Ventil 22 wird von der Steuereinrichtung 34 jeweils in die Offenstellung und vom Druckschalter 31 in die Schließstellung geschaltet. Die Steuerleitung 49 des Druckschalters 30 ist vorzugsweise nicht direkt an das Belüftungs-Ventil 22 angeschlossen, sondern über die Steuereinrichtung 34. Das Entlüftungs-Ventil 24 wird von der Steuereinrichtung 34 sowohl in die Offenstellung als auch in die Schließstellung geschaltet.

Gemäß der bevorzugten Ausführungsform sind das Belüftungs-Ventil 22 und das Entlüftungs-Ventil 24 sogenannte 3/2-Wegeventile, welche mit Steuerhilfsluft einer Steuerhilfsluftleitung 52 geschaltet werden, die an die Druckluftquelle 26 angeschlossen ist. Der Schaltvorgang wird von der Steuereinrichtung 34 ausgelöst bzw. durch den Druckschalter 31.

Um Ansprechverzögerungen wegen Strömungswiderständen in dem Druckluftzufuhrweg zu vermeiden, sind der Druckschalter 31 (vorzugsweise ein Vakuumschalter), das Schnellentlüftungsventil 44, das Belüftungs-Ventil 22 und das Entlüftungs-Ventil 24 möglichst nahe bei dem Druckraum 8 angeordnet, damit sich kurze Strömungswege ergeben. Der Druckschalter 31 ist vorzugsweise direkt an den Druckraum 8 angeschlossen oder sehr nahe an dessen Einlaß 56 für den Druckluftzufuhrweg 20.

Aus Sicherheitsgründen zur Vermeidung von unerwünschten Überdrücken im Druckraum 8 kann dieser zusätzlich mit einem Überdruckventil 54 versehen sein, welches auf einen höheren Druck zum Öffnen eingestellt ist als der Solldruck im Druckraum 8.

Der Druckschalter 31 von Fig. 1 stellt eine Druckbegrenzungsmaßnahme dar, welche gemäß der Ausführungsform von Fig. 2 auch durch ein stattdessen an den Druckraum 8 oder nahe bei diesem, z. B. an dessen Drucklufteingang 56, an den Druckluftzufuhrweg 20 angeschlossenes Überdruckventil 30 gemäß Fig. 2 verwirklicht werden kann, welches öffnet, wenn im Druckraum 8 der Luftdruck über den Sollwert ansteigt, mit welchem die Druckluft das Andrückelement 6 an die Schmutzfläche andrücken soll. Hierfür könnte stattdessen auch das in Fig. 1 gezeigte Überdruckventil 54 verwendet werden.

Je höher der Druck in Druckluftleitungen ist, desto schneller pflanzt sich der Druck von einem Leitungsende zum anderen Leitungsende fort. Die Erfindung hat den Vorteil, daß einerseits nicht der meistens schwankende Netzdruck der Druckluftquelle 26 verwendet wird, welcher zu ungenauen Steuerungen des Andrückelementes 6 führen würde, und andererseits durch den Druckregler 32 ein geregelter Druck zur Verfügung steht, der höher ist als der Solldruck im Druckraum 8, so daß der erforderliche Luftdruck schnell von dem Druckregler 32 in den Druckraum 8 gelangt, jedoch ohne daß im Druckraum 8 ein höherer Druck als der Sollwert entsteht.

## Patentansprüche

1. Reinigungsvorrichtung für die grafische Industrie zum Reinigen einer laufenden Schmutzfläche (4) in einer Maschine der grafischen Industrie, enthaltend ein pneumatisch betätigbares Andrückelement (6), durch welches ein sich über dieses Andrückelement (6) erstreckender Tuchabschnitt (18) eines relativ zum Andrückelement bewegbaren Reinigungstuches wechselweise an die Schmutzfläche (4) anstellbar oder von dieser abstellbar ist, einen Druckraum (8) zwischen einem Träger (7) und dem relativ zum Träger (7) bewegbaren Andrückelement (6), einen Druckluftzufuhrweg (20) zur Verbindung einer Druckquelle (26) mit dem Druckraum (8), eine von einer Steuereinrichtung (34) betätigbare Ventilanordnung (22,24) zur gesteuerten Verbindung des Druckraumes (8) entweder mit der Druckluftquelle (26) über den Druckluftzufuhrweg (20) oder mit einem Druckentlastungsauslaß (28),
**dadurch gekennzeichnet,**
**daß** der Druckluftzufuhrweg (20) einen Druckregler (32) enthält, der auf einen niedrigeren Druck als der Druck der Druckluftquelle (26), jedoch auf einen wesentlich höheren Druck als der Solldruck im Druckraum (8) eingestellt ist, durch welchen das Andrückelement (6) das Reinigungstuch (10) an die Schmutzfläche (4) anstellen und andrücken soll, und daß eine auf den pneumatischen Istdruck, der im Druckraum (8) tatsächlich herrscht, reagierende Druckbegrenzungsmaßnahme (30, 31) vorgesehen ist, derart, daß der Druckraum (8) mit dem höheren Druck des Druckreglers schnell füllbar und das Andrückelement (6) zusammen mit dem Tuchabschnitt (18) schnell an die Schmutzfläche (4) anstellbar ist, jedoch der Druck im Druckraum (8) auf den Sollwert begrenzt wird.

2. Reinigungsvorrichtung nach Anspruch 1,
**dadurch gekennzeichnet,**
**daß** an den Druckraum (8) als Druckbegrenzungsmaßnahme ein Druckschalter (31) angeschlossen ist, der mit der Ventilanordnung (22,24) steuerungsmäßig verbunden ist und die Ventilanordnung immer dann umschaltet von Durchlaß auf Sperrung der Druckluftzufuhr zum Druckraum (8), wenn ein am Druckschalter definierter Wert erreicht ist, welcher so bemessen ist, daß im Druckraum (8) der Sollwert erreicht wird.

3. Reinigungsvorrichtung nach Anspruch 2,
**dadurch gekennzeichnet,**
**daß** der Druckschalter (31) über den Druckluftzufuhrweg (20) an den Druckraum (8) angeschlossen ist, wobei der Druckschalter (31) an den Druckluftzufuhrweg (20) zwischen der Ventilanordnung (22,24) und dem Druckraum (8) angeschlossen ist.

4. Reinigungsvorrichtung nach Anspruch 3,
**dadurch gekennzeichnet,**
**daß** der Druckschalter (31) an den Druckraum (8) direkt angeschlossen ist.

5. Reinigungsvorrichtung nach einem der Ansprüche 2 bis 4,
**dadurch gekennzeichnet,**
**daß** ein Schnellentlüftungsventil (44) an den Druckraum (8) angeschlossen ist als Druckbegrenzungsmaßnahme.

6. Reinigungsvorrichtung nach Anspruch 5,
**dadurch gekennzeichnet,**
**daß** das Schnellentlüftungsventil (44) über den Druckluftzufuhrweg (20) an den Druckraum (8) angeschlossen ist, wobei das Schnellentlüftungsventil (44) an den Druckluftzufuhrweg (20) zwischen der Ventilanordnung (22,24) und dem Druckraum (8) angeschlossen ist.

7. Reinigungsvorrichtung nach Anspruch 5,
**dadurch gekennzeichnet,**
**daß** das Schnellentlüftungsventil (44) an den Druckraum (8) direkt angeschlossen ist.

8. Reinigungsvorrichtung nach einem der Ansprüche 2 bis 7,
**dadurch gekennzeichnet,**
**daß** die Ventilanordnung (22,24) ein in dem Druckluftzufuhrweg (20) angeordnetes Belüftungs-Ventil (22) aufweist, welches zur Druckluftzufuhr in den Druckraum (8) geöffnet ist und von dem Druckschalter (31) druckabhängig derart geschlossen wird, daß im Druckraum (8) der Solldruck entsteht, und daß die Ventilanordnung (22,24) ein Entlüftungs-Ventil (24) aufweist, dessen Eingang (46) an den Druckraum (8) angeschlossen ist und dessen Ausgang (28) ins Freie führt.

9. Reinigungsvorrichtung nach Anspruch 8,
**dadurch gekennzeichnet,**
**daß** der Eingang (46) des Entlüftungs-Ventils (24) mit einem Abschnitt (20-3) des Druckluftzufuhrweges (20) strömungsmäßig verbunden ist, welcher das Belüftungs-Ventil (22) mit dem Druckraum (8) verbindet.

10. Reinigungsvorrichtung nach Anspruch 9,
**dadurch gekennzeichnet,**
**daß** der Eingang (46) des Entlüftungs-Ventils (24) an den Druckraum (8) direkt angeschlossen ist.

11. Reinigungsvorrichtung nach Anspruch 9,
**dadurch gekennzeichnet,**
**daß** der Eingang (46) des Entlüftungs-Ventils (24) an einer zwischen dem Belüftungs-Ventil (22) und dem Schnellentlüftungsventil (44) gelegenen Stelle des Druckluftzufuhrweges (20) an den Druckluftzufuhrweg (20) angeschlossen ist.

12. Reinigungsvorrichtung nach einem der Ansprüche 5 bis 11,
**dadurch gekennzeichnet,**
**daß** das Schnellentlüftungsventil (44) von der Art ist, welche bei einem Druckabfall der von ihm überwachten Druckluft automatisch in das Freie entlüftet.

13. Reinigungsvorrichtung nach Anspruch 1,
**dadurch gekennzeichnet,**
**daß** an den Druckraum (8) ein seinen Luftdruck auf den Sollwert begrenzendes Überdruckventil (30) angeschlossen ist.

## Claims

1. Cleaning device for the graphic industry for cleaning a continuous soiled surface (4) in a graphic industry machine, containing a pneumatically actuatable pressing element (6), by which a cloth section (18), extending over this pressing element (6), of a cleaning cloth movable relative to the pressing element can be placed against the soiled surface (4) or removed from it in turn, a pressure chamber (8) between a carrier (7) and the pressing element (6) movable relative to the carrier (7), a compressed air supply path (20) for connecting a pressure source (26) to the pressure chamber (8), a valve arrangement (22, 24) actuatable by a control device (34) for the controlled connection of the pressure chamber (8) either to the compressed air source (26) via the compressed air supply path (20) or to a pressure relief outlet (28),
**characterised in that**
the compressed air supply path (20) contains a pressure regulator (32) which is set at a lower pressure than the pressure of the compressed air source (26), but at a considerably higher pressure than the set pressure in the pressure chamber (8) by means of which the pressing element (6) is intended to place and press the cleaning cloth (10) against the soiled surface (4) and a pressure limiting measure (30, 31) is provided, which reacts to the pneumatic actual pressure actually prevailing in the pressure chamber (8) in such a way that the pressure chamber (8) can quickly be filled at the higher pressure of the pressure regulator and the pressing element (6) together with the cloth section (18) can quickly be placed against the soiled surface (4), yet the pressure in the pressure chamber (8) is limited to the set value.

2. Cleaning device according to claim 1, **characterised in that** connected to the pressure chamber (8) as pressure limiting measure is a pressure switch (31), which is connected to the valve arrangement (22, 24) as a means of control and the valve arrangement switches over from allowing through to blocking the compressed air supply to the pressure chamber (8) when a value defined at the pressure switch, which is dimensioned in such a way that the set value is reached in the pressure chamber (8), has been reached.

3. Cleaning device according to claim 2, **characterised in that** the pressure switch (31) is connected to the pressure chamber (8) via the compressed air supply path (20), wherein the pressure switch (31) is connected to the compressed air supply path (20) between the valve arrangement (22, 24) and the pressure chamber (8).

4. Cleaning device according to claim 3, **characterised in that** the pressure switch (31) is directly connected to the pressure chamber (8).

5. Cleaning device according to one of claims 2 to 4, **characterised in that** a quick deaerating valve (44) is connected to the pressure chamber (8) as pressure limiting measure.

6. Cleaning device according to claim 5, **characterised in that** the quick deaerating valve (44) is connected to the pressure chamber (8) via the compressed air supply path (20), wherein the quick deaerating valve (44) is connected to the compressed air supply path (20) between the valve arrangement (22, 24) and the pressure chamber (8).

7. Cleaning device according to claim 5, **characterised in that** the quick deaerating valve (44) is directly connected to the pressure chamber (8).

8. Cleaning device according to one of claims 2 to 7, **characterised in that** the valve arrangement (22, 24) has an aerating valve (22) arranged in the compressed air supply path (20), which is open to the compressed air supply path into the pressure chamber (8) and is closed by the pressure switch (31) dependent on pressure in such a way that the set pressure arises in the pressure chamber (8), and the valve arrangement (22, 24) has a deaerating valve (24) the inlet (46) of which is connected to the pressure chamber (8) and the outlet (28) of which leads into the open air.

9. Cleaning device according to claim 8, **characterised in that** the inlet (46) of the deaerating valve (24) is connected by means of flow to a section (20-3) of the compressed air supply path (20) which connects the aerating valve (22) to the pressure chamber (8).

10. Cleaning device according to claim 9, **characterised in that** the inlet (46) of the deaerating valve (24) is directly connected to the pressure chamber (8).

11. Cleaning device according to claim 9, **characterised in that** the inlet (46) of the deaerating valve (24) is connected to the compressed air supply path (20) at a point of the compressed air supply path (20) located between the aerating valve (22) and the quick deaerating valve (44).

12. Cleaning device according to one of claims 5 to 11, **characterised in that** the quick deaerating valve (44) is of the kind which automatically deaerates into the open air if there is a fall in pressure of the compressed air it is monitoring.

13. Cleaning device according to claim 1, **characterised in that** an excess pressure valve (30) limiting the air pressure of the pressure chamber (8) to the set value is connected to the pressure chamber (8).

## Revendications

1. Dispositif de nettoyage destiné à l'industrie graphique, pour nettoyer une surface sale en mouvement (4) dans une machine de l'industrie graphique, comprenant un élément presseur (6) pouvant être actionné par voie pneumatique, au moyen duquel un segment (18) de toile de nettoyage s'étendant par-dessus cet élément presseur (6) et mobile par rapport à l'élément presseur peut tour à tour être appliqué contre la surface sale (4) ou en être éloigné, comprenant également une chambre de compression (8) entre un support (7) et l'élément presseur (6) mobile par rapport au support (7), un circuit d'amenée d'air comprimé (20) pour relier une source de pression (26) à la chambre de compression (8), un groupe de soupapes (22, 24) pouvant être actionné par un dispositif de commande (34) pour relier la chambre de compression (8) soit à la source d'air comprimé (26) par le biais du circuit d'amenée d'air comprimé (20), soit à un dispositif de décompression (28), **caractérisé en ce que** le circuit d'amenée d'air comprimé (20) renferme un régulateur de pression (32) qui est réglé sur une pression inférieure à la pression délivrée par la source de pression (26), mais nettement supérieure à la pression de consigne dans la chambre de compression (8), régulateur par lequel l'élément presseur (6) place et applique la toile de nettoyage (10) contre la surface à nettoyer (4), et **en ce qu'**est prévu un dispositif de limitation de la pression (30, 31) réagissant à la pression pneumatique réelle régnant effectivement dans la chambre de compression (8), et ce, de telle manière que la pression plus élevée du régulateur de pression puisse régner rapidement dans la chambre de compression (8) et que l'élément presseur (6) soutenant le segment de toile (18) puisse être rapidement appliqué contre la surface à nettoyer (4), mais que la pression dans la chambre de compression (8) soit limitée à la valeur de consigne.

2. Dispositif de nettoyage selon la revendication 1, **caractérisé en ce qu'**un interrupteur manométrique (31), en tant que mesure de limitation de la pression, est relié à la chambre de compression (8), qui est couplé de manière commandable au groupe de soupapes (22, 24) et qui commute toujours le groupe de soupapes gérant l'admission d'air comprimé dans la chambre de compression (8) de la position ouverte à la position fermée lorsqu'une valeur définie au niveau de l'interrupteur manométrique est atteinte, calculée de telle façon que la valeur de consigne soit atteinte dans la chambre de compression (8).

3. Dispositif de nettoyage selon la revendication 2, **caractérisé en ce que** l'interrupteur manométrique (31) est relié à la chambre de compression (8) par le biais du circuit d'amenée d'air comprimé (20), sachant que l'interrupteur manométrique (31) est raccordé au circuit d'amenée d'air comprimé (20) entre le groupe de soupapes (22, 24) et la chambre de compression (8).

4. Dispositif de nettoyage selon la revendication 3, **caractérisé en ce que** l'interrupteur manométrique (31) est relié directement à la chambre de compression (8).

5. Dispositif de nettoyage selon l'une des revendications 2 à 4, **caractérisé en ce qu'**une soupape d'échappement rapide (44) est reliée à la chambre de compression (8) en tant que mesure de limitation de la pression.

6. Dispositif de nettoyage selon la revendication 5, **caractérisé en ce que** la soupape d'échappement rapide (44) est reliée à la chambre de compression (8) par le biais du circuit d'amenée d'air comprimé (20), la soupape d'échappement rapide (44) étant raccordée au circuit d'amenée d'air comprimé (20) entre le groupe de soupapes (22, 24) et la chambre de compression (8).

7. Dispositif de nettoyage selon la revendication 5, **caractérisé en ce que** la soupape d'échappement rapide (44) est directement reliée à la chambre de compression (8).

8. Dispositif de nettoyage selon l'une des revendications 2 à 7, **caractérisé en ce que** le groupe de soupapes (22, 24) présente une soupape d'admission (22) située dans le circuit d'amenée d'air comprimé (20), qui est ouverte pour amener de l'air comprimé dans la chambre de compression (8) et que l'interrupteur manométrique (31) ferme en fonction de la pression de manière à ce que la pression de consigne soit atteinte dans la chambre de compression (8), et **en ce que** le groupe de soupapes (22, 24) présente une soupape d'échappement (24) dont l'entrée (46) est raccordée à la chambre de compression (8) et dont la sortie (28) communique avec l'extérieur.

9. Dispositif de nettoyage selon la revendication 8, **caractérisé en ce que** l'entrée (46) de la soupape d'échappement (24) communique avec un segment (20-3) du circuit d'amenée d'air comprimé (20) qui relie la soupape d'admission (22) à la chambre de compression (8).

10. Dispositif de nettoyage selon la revendication 9, **caractérisé en ce que** l'entrée (46) de la soupape d'échappement (24) est reliée directement à la chambre de compression (8).

11. Dispositif de nettoyage selon la revendication 9, **caractérisé en ce que** l'entrée (46) de la soupape d'échappement (24) est raccordée au circuit d'amenée d'air comprimé (20) en un point du circuit d'amenée d'air comprimé (20) situé entre la soupape d'admission (22) et la soupape d'échappement rapide (44).

12. Dispositif de nettoyage selon l'une des revendications 5 à 11, **caractérisé en ce que** la soupape d'échappement rapide (44) est un type de soupape qui, en cas de chute de la pression qu'elle surveille, chasse automatiquement l'air comprimé dans l'environnement.

13. Dispositif de nettoyage selon la revendication 1, **caractérisé en ce qu'**une soupape de surpression (30) limitant la pression de l'air comprimé à la valeur de consigne est reliée à la chambre de compression (8).
